# EUROPÄISCHE PATENTSCHRIFT

(11) **EP 0 167 668 B1**
(45) Veröffentlichungstag und Bekanntmachung des Hinweises auf die Patenterteilung: **07.09.1988**
(21) Anmeldenummer: 84115046.9
(22) Anmeldetag: 10.12.1984
(51) Int. Cl.: H01H 1/58, H01H 11/04

(54) **Kontaktanordnung für ein Relais hoher Schaltleistung**
Contact arrangement for a relay with a high interrupting capacity
Dispositif de contact pour relais à pouvoir de coupure élevé

(30) Priorität: 09.05.1984 DE 3417165; 14.11.1984 DE 8433394 U
(43) Veröffentlichungstag der Anmeldung: 15.01.1986
(73) Patentinhaber: SIEMENS AKTIENGESELLSCHAFT, 80333 München (DE)
(72) Erfinder: Kern, Josef, D-1000 Berlin 13 (DE); Dittmann, Michael, Dipl.-Ing., D-1000 Berlin 45 (DE)

(56) Entgegenhaltungen:
- DE-A- 1 665 958
- DE-C- 413 068
- DE-U- 8 109 089
- GB-A- 1 158 119
- US-A- 4 339 642

## Beschreibung

Die Erfindung bezieht sich auf eine Kontaktanordnung für ein Relais hoher Schaltleistung, bei dem eine bewegliche Kontaktfeder als Mittelkontaktfeder zwei Gegenkontaktelementen gegenübersteht und auf dem freien Ende beiderseits je ein Kontaktstück hoher Leitfähigkeit trägt, wovon das eine unmittelbar mit einer Anschlußleitung verschweißt ist.

Zum Schalten hoher Ströme, beispielsweise in Kraftfahrzeugrelais, werden im Schaltkreis große Leitungsquerschnitte aus elektrisch gut leitendem Werkstoff benötigt, um den Spannungsabfall und die Erwärmung klein zu halten. Da bewegliche Kontaktfedern in derartigen Relais vielfach diesen Anforderungen aufgrund ihres Werkstoffes und ihres relativ geringen Querschnitts nicht genügen, ist man bereits dazu übergegangen, den Strom von einem Anschlußelement über eine Kupferlitze unmittelbar an die Kontaktstelle zu führen, wobei die Kupferlitze direkt mit dem Kontaktstück verbunden wird.

In dem DE-U-81 09 089 ist beispielsweise eine ähnlich aufgebaute Kontaktanordnung beschrieben, die allerdings nur ein Gegenkontaktelement aufweist. Dort ist das Kontaktstück der Kontaktfeder nietartig in einem Durchbruch durch das Material der Kontaktfeder geführt und auf der gegenüberliegenden Seite unmittelbar mit einer Anschlußleitung verbunden.

Eine ähnliche Kontaktanordnung ist in der DE-C-2927879 beschrieben. Dort ist eine flexible Litze durch einen Durchbruch der Kontaktfeder geführt und an ihrem Ende selbst zum Kontaktstück geformt.

In diesen beiden Fällen handelt es sich jedoch um Kontaktanordnungen mit nur einem Gegenkontaktelement, so daß lediglich ein Schließer bzw. ein Öffner gebildet werden kann. Da bei diesen Konstruktionen die Anschlußleitung jeweils an die dem Kontaktstück gegenüberliegende Seite der Kontaktfeder herangeführt ist, bleibt kein Platz für ein zweites Kontaktstück, welches für einen Umschaltkontakt benötigt würde. Wenn deshalb bei derartigen Relais ein Umschaltkontakt mit zwei gegenüberliegenden Kontaktstücken auf der Kontaktfeder benötigt wurde, mußte die Anschlußleitung bisher an die Kontaktfeder selbst angeschweißt werden. Das bedeutete aber, daß die Kontaktfeder aus einem teueren Werkstoff, nämlich einer Kupferlegierung mit Federeigenschaften, hergestellt werden mußte, wollte man nicht einen hohen Widerstand im Schaltkreis in Kauf nehmen.

Dieses Problem mit einem Umschaltkontakt ist auch bei einer Kontaktanordnung der eingangs genannten Art. die aus der DE-A-1 665 958 bekannt ist, nur zum Teil gelöst. Dort ist zwar eine schlingenförmige Stromzuführung unmittelbar mit einem Kontaktstück der Mittelkontaktfeder in Verbindung gebracht, doch ist dies bei der dortigen Konstruktion nur dadurch möglich, daß die Stromzuführung aus einem dünnen Biech besteht und flächig auf der Mittelkontaktfeder aufliegend zwischen dem Material der Mittelkontaktfeder und dem Kontaktstück angeordnet ist. Die Stromführung selbst ist beispielsweise mit der Mittelkontaktfeder verschweißt oder vernietet. Da in dem dortigen Fall die Materialdicke der Stromzuführung den Kontaktabstand beeinflußt, muß diese Stromzuführung mit genauer Materialstärke hergestellt und auch sehr genau mit der Mittelkontaktfeder verbunden werden, bevor das eigentliche Kontaktstück aufgesetzt werden kann. Da diese Stromzuführung eine möglichst geringe Steifigkeit und damit eine möglichst geringe Dicke aufweisen soll, muß sie zum Führen großer Ströme entsprechend breit sein, was bei der Relaiskonstruktion schon aus Gründen der Isolierabstände berücksichtigt werden muß. Je nachdem, wo sich der zugehörige Anschlußstift befindet, kann diese Blech-Stromzuführung eine komplizierte Form erfordern ; auch eine Krafteinwirkung auf die Mittelkontaktfeder wird nicht ganz auszuschalten sein. Jedenfalls kann eine solche Stromzuführung, die zwischen Kontaktfeder und Kontaktstück liegt, nicht als Litze ausgeführt werden ; gerade litzenförmige Stromzuführungen sind aber bei Starkstromrelais wegen ihrer guten Verformbarkeit bei großem Leiterquerschnitt erwünscht.

Aufgabe der Erfindung ist es, eine Kontaktanordnung der eingangs genannten Art so zu ver- bessern, daß eine unmittelbare Verbindung der Anschlußleitung mit einem Kontaktstück der Mittelkontaktfeder besonders einfach ermöglicht wird, wobei insbesondere auch eine Litze als Anschlußleitung verwendet werden kann.

Erfindungsgemäß wird diese Aufgabe dadurch gelöst, daß das mit der Anschlußleitung verschweißte Kontaktstück über die Breite des Kontaktfederendes und des gegenüberliegenden Kontaktstücks hinausragt, und daß die Anschlußleitung an den überstehenden Teil des betreffenden Kontaktstücks geschweißt ist.

Mit der erfindungsgemäßen Gestaltung der Mittelkontaktfeder mit dem einen über die Feder hinausragenden Kontaktstück ist es möglich, dieses Kontaktstück unmittelbar mit einer Anschlußlitze zu verbinden, so daß die Kontaktfeder selbst den Schaltstrom nicht führt und somit aus billigerem Federstahl hergestellt werden kann. Auch für das gegenüberliegende, kürzere Kontaktstück bildet die Kontaktfeder keinen großen Widerstand, da hierbei der Strom von der Anschlußlitze über das längere Kontaktstück und dann durch die verhältnismäßig dünne Feder mit großem Querschnitt fließt.

In weiterer Ausgestaltung kann auch der Widerstand über die Feder noch dadurch verringert werden, daß zumindest eines der Kontaktstücke einen Ansatz aufweist, mit dem es durch ein Loch in der Mittelkontaktfeder hindurchgreifend unmittelbar mit dem anderen Kontaktstück verbunden ist. Durch diese Ausgestaltung der Kontaktanordnung sind also beide Kontaktstücke unmittelbar miteinander leitend verbunden, während das verlängerte Kontaktstück wiederum mit der Anschlußleitung, beispielsweise einer Litze, verschweißt ist. Der Widerstandswert der Mittelkontaktfeder, die zweckmäßigerweise aus einem Federstahl relativ geringer Leitfähigkeit besteht, spielt somit keine Rolle.

Grundsätzlich wäre es möglich, beide Kontaktstücke mit einem Ansatz auszustatten, wobei die beiden Ansätze von den beiden Seiten her in das Loch der Mittelkontaktfeder eingreifen könnten. Es ist jedoch einfacher, lediglich eines der Kontaktstücke mit einem Ansatz auszustatten, der etwa der Dicke der Mittelkontaktfeder entspricht. Zweckmäßigerweise wird das kleinere der beiden Kontaktstücke nietförmig ausgebildet und mit einem entsprechenden Ansatz durch das Loch der Mittelkontaktfeder gesteckt. Die beiden Kontaktstücke sind in diesem Bereich zweckmäßigerweise unmittelbar miteinander und auch mit der Mittelkontaktfeder verschweißt.

Die Erfindung wird nachfolgend an Ausführungsbeispielen anhand der Zeichnung näher erläutert. Es zeigt
Fig. 1 eine erfindungsgemäß gestaltete Kontaktanordnung,
Fig. 2 eine Detaildarstellung des freien Endes der Kontaktfeder mit den beiden aufzubringenden Kontaktstücken,
Fig. 3 eine Detaildarstellung des freien Endes der Mittelkontaktfeder mit einem gegenüber Fig. 2 abgewandelten Kontaktstück,
Fig. 4 einen Querschnitt durch das Ende der Mittelkontaktfeder mit den beiden aufgebrachten Kontaktstücken von Fig. 3.

Die in Fig. 1 dargestellte Kontaktanordnung ist Teil eines Relais, wie es beispielsweise in dem deutschen Gebrauchsmuster 83 25 986 mit seinem Magnetsystem allgemein dargestellt ist. An dem Anker 1 eines derartigen Magnetsystems ist eine Kontaktfeder 2 befestigt, weiche auch als Ankerrückstellfeder dient. Das freie, im Querschnitt verringerte Ende 2a dieser Kontaktfeder 2 dient als Mittelkontaktfeder in einer Wechselkontaktanordnung. Die Kontaktfeder 2 ist dabei zwischen zwei Gegenkontaktelementen 3 und 4 umschaltbar. Jedes der beiden Gegenkontaktelemente ist über eine Anschlußfahne, z. B. 5, in einem nicht dargestellten Sockel oder Grundkörper verankert. Auf den Gegenkontaktelementen sind Kontaktstücke 6 bzw. 7 als Niet- oder Schweißkontakte aufgebracht.

Für die Mittelkontaktfeder 2 ist im Grundkörper ein weiteres Anschlußelement 8 verankert, von dem aus eine Litze 9 direkt zum Ende 2a der Kontaktfeder 2 führt. Auf diesem Ende 2a der Kontaktfeder ist zu beiden Seiten jeweils ein Kontaktstück 10 bzw. 11 aufgeschweißt, wobei das Kontaktstück 11 über die Breite der Kontaktfeder an deren Ende 2a und auch über die Breite des Kontaktstücks 10 hinausragt und damit eine freie Oberfläche 12 zur Befestigung der Litze 9 bildet. Über diese Kupferlitze 9 wird somit der Schaltstrom vom Kontaktstück 11 direkt zum Anschlußelement 8 geführt. Auch zum Kontaktstück 10 kann der Strom vom Kontaktstück 11 über das dünne Material der Feder 2 über die gesamte Fläche des Kontaktstücks 10 ohne nennenswerten Widerstand fließen. Wie aus Fig. 2 im einzelnen ersichtlich ist, werden die beiden Kontaktstücke 10 und 11 von dem selben Bandmaterial mit ihren verschiedenen Längen abgetrennt und von beiden Seiten her auf die Kontaktfeder 2 bzw. deren freies Ende 2a aufgeschweißt. Dieses Bandmaterial der beiden Kontaktstücke 10 und 11 besteht aus Kupfer und ist mit einer Edelmetallschicht 13 plattiert. Die Kontaktfeder 2 selbst wird, wie bereits angedeutet, als kostengünstige Stahlfeder mit ausreichender elektrischer Leitfähigkeit und guten Federeigenschaften zur Erreichung des erforderlichen Kontaktdruckes ausgeführt.

In den Fig. 3 und 4 ist ein etwas abgewandeltes Ausführungsbeispiel dargestellt. Dort werden die beiden Kontaktstücke 20 und 11 von beiden Seiten auf das freie Ende 2a der Kontaktfeder 2 aufgebracht. Das Kontaktstück 20 besitzt nietförmige Gestalt mit einem Schaft oder Ansatz 21, der in seiner Länge etwa der Dicke der Kontaktfeder 2 entspricht. Dieser Schaft 21 wird in ein Loch 22 der Kontaktfeder 2 eingesteckt, während von der anderen Seite der Kontaktfeder 2 her das von einem Bandmaterial abgeschnittene Kontaktstück 11 aufgebracht wird. Die beiden Kontaktstücke liegen im Bereich des Loches 22 unmittelbar aneinander und werden miteinander verschweißt. Beide Kontaktstücke bestehen auch hier beispielsweise aus Kupfer bzw. einer Kupferlegierung und sind mit einer Edelmetallschicht 13 bzw. 23 plattiert. Sie könnten aber auch aus massiven Kontaktmaterial bestehen, z. B. AgNi 0,15.

## Patentansprüche

1. Kontaktanordnung für ein Relais hoher Schaltleistung, bei dem eine bewegliche Kontaktfeder (2) als Mittelkontaktfeder zwei Gegenkontaktelementen (3, 4) gegenübersteht und auf dem freien Ende beiderseits je ein Kontaktstück (10, 11) hoher Leitfähigkeit trägt, wovon das eine unmittelbar mit einer Anschlußleitung (9) verschweißt ist, dadurch gekennzeichnet, daß das mit der Anschlußleitung verschweißte Kontaktstück (11) über die Breite des Kontaktfederendes (2a) und des gegenüberliegenden Kontaktstücks (10) hinausragt und daß die Anschlußleitung (9) an den überstehenden Teil (12) des betreffenden Kontaktstücks (11) geschweißt ist.

2. Kontaktanordnung nach Anspruch 1, dadurch gekennzeichnet, daß die Kontaktstücke (10, 11) von einem mit Edelmetall (13) plattierten Kupferband gebildet sind.

3. Kontaktanordnung nach Anspruch 1 oder 2. dadurch gekennzeichnet, daß die Kontaktfeder (2) aus einer Stahllegierung mit guten Federeigenschaften besteht.

4. Kontaktanordnung nach Anspruch 1. dadurch gekennzeichnet, daß zumindest eines der Kontaktstücke (20) einen Ansatz (21) aufweist, mit dem es durch ein Loch (22) in der Mittelkontaktfeder hindurchgreifend unmittelbar mit dem anderen Kontaktstück (11) verbunden ist.

5. Kontaktanordnung nach Anspruch 4, dadurch gekennzeichnet, daß das kleinere der beiden Kontaktstücke (20) nietförmig ausgebildet ist und den durch das Loch (22) der Mittelkontaktfeder greifenden Ansatz (21) aufweist, dessen Länge der Dicke der Mittelkontaktfeder (2) entspricht.

6. Kontaktanordnung nach Anspruch 4 oder 5, dadurch gekennzeichnet, daß die beiden Kontaktstücke (11, 20) unmittelbar miteinander verschweißt sind.

## Claims

1. A contact arrangement for a relay with a high switching capacity in which a movable contact spring (2) is arranged, as a central contact spring, opposite two counter-contact elements (3, 4) and at its free end is provided on each side with a respective contact member (10, 11) of high conductivity, one of which is welded directly to a connecting lead (9), characterised in that the contact member (11) which is welded to the connecting lead projects beyond the width of the end (2a) of the contact spring and of the opposite contact member (10), and that the connecting lead (9) is welded to the projecting part (12) of the contact component (11) in question.

2. A contact arrangement as claimed in Claim 1, characterised in that the contact members (10, 11) are formed by a copper strip which is plated with noble metal (13).

3. A contact arrangement as claimed in Claim 1 or 2, characterised in that the contact spring (2) consists of a steel alloy with good spring properties.

4. A contact arrangement as claimed in Claim 1, characterised in that at least one of the contact members (20) has a projection (21) by means of which it extends through an aperture (22) in the central contact spring and is directly connected to the other contact member (11).

5. A contact arrangement as claimed in Claim 4, characterised in that the smaller of the two contact members (20) is rivet-shaped and is provided with the projection (21) which extends through the aperture (22) in the central contact spring and whose length corresponds to the thickness of the central contact spring (2).

6. An arrangement as claimed in Claim 4 or 5, characterised in that the two contact members (11, 20) are welded directly to one another.

## Revendications

1. Dispositif de contact pour un relais à pouvoir de coupure élevé, dans lequel un ressort de contact mobile (2) se situe, en tant que ressort de contact médian, en face d'éléments de contact antagonistes (3, 4), et porte, sur l'extrémité et sur chacun des deux côtés, une pièce de contact (10, 11) de forte conductibilité, l'un de ces contacts étant soudé directement à un conducteur de branchement (9), caractérisé par le fait que la pièce de contact (11) qui est soudée au conducteur de branchement déborde la largeur de l'extrémité (2a) du ressort de contact ainsi que la pièce de contact (10) située en face, et que le conducteur de branchement (9) est fixé à la partie débordante (12) de la pièce de contact concernée (11).

2. Dispositif de contact selon la revendication 1, caractérisé par le fait que les pièces de contact (10, 11) sont constituées avec un ruban de cuivre qui est plaqué à l'aide d'un métal noble (13).

3. Dispositif de contact selon la revendication 1 ou 2, caractérisé par le fait que le ressort de contact (2) est constitué avec un alliage d'acier ayant de bonnes propriétés d'élasticité.

4. Dispositif de contact selon la revendication 1, caractérisé par le fait qu'au moins l'une des pièces de contact (20) comporte un appendice (21) à l'aide duquel elle est reliée directement à l'autre pièce de contact (11), en traversant une ouverture (22) ménagée dans le ressort de contact médian.

5. Dispositif de contact selon la revendication 4, caractérisé par le fait que la plus petite des deux pièces de contact (20) est réalisée sous la forme d'un rivet et comporte un appendice (21) qui passe par l'ouverture (22) ménagée dans le ressort de contact médian, la longueur dudit appendice (21) correspondant à l'épaisseur du ressort de contact médian (2).

6. Dispositif de contact selon la revendication 4 ou 5, caractérisé par le fait que les deux pièces de contact (11, 20) sont soudées directement entre elles.
